# EUROPÄISCHE PATENTSCHRIFT

(11) **EP 4 438 886 B1**
(45) Veröffentlichungstag und Bekanntmachung des Hinweises auf die Patenterteilung: **17.09.2025**
(21) Anmeldenummer: 24161351.2
(22) Anmeldetag: 05.03.2024
(51) Int. Cl.: F03B 17/06

(54) **WASSERRAD**
WATER WHEEL
ROUE HYDRAULIQUE

(30) Priorität: 23.03.2023 IT 202300005508
(43) Veröffentlichungstag der Anmeldung: 02.10.2024
(73) Patentinhaber: Peintner, Hubert, 39042 Bressanone (IT)
(72) Erfinder: Peintner, Hubert, 39042 Bressanone (IT)
(74) Vertreter: Ausserer, Anton

(56) Entgegenhaltungen:
- EP-A1- 0 758 052
- WO-A1-2019/059177
- DE-A1- 102007 022 860
- DE-B3- 102010 050 878
- GB-A- 2 172 341

## Beschreibung

Die vorliegende Erfindung betrifft ein Wasserrad gemäß dem Präambel von Anspruch 1.

### Anwendungsbereich

Der Anwendungsbereich der vorliegenden Erfindung erstreckt auf die Wasserräder, die zur Erzeugung von elektrischer Energie aus dem Wasserfluss vorzugsweise für einen natürlichen und/oder künstlichen Wasserfall verwendet werden.

### Stand der Technik

Die CN 20745382 beschreibt ein sternenförmiges Wasserrad, bei dem der Wasserfluss zur Erzeugung von elektrischer Energie genutzt wird.

Auch die US 1929098 beschreibt ein Wasserrad, bei dem der Wasserfluss zur Erzeugung von elektrischer Energie verwendet wird. Die US 1578835 beschreibt ein Wasserrad, bei dem der Wasserfluss zur Erzeugung von elektrischer Energie genutzt wird und bei dem das Schaufelblatt eine Biegung aufweist, um den Wasserfluss besser abzulenken. ein weiteres Beispiel für ein Wasserrad ist in WO 2019/059177 A1 beschrieben.

### Beschreibung

Aufgabe der vorliegenden Erfindung ist es, ein Wasserrad zu realisieren, das den Wasserfluss besser und effizienter nutzt.

Diese Aufgabe wird durch ein Wasserrad gemäß dem kennzeichnenden Teil von Anspruch 1 gelöst. Es wird ein Wasserrad vorgeschlagen, das eine zentrale Achse aufweist, an der eine Reihe von Schaufeln zwischen zwei Seitenwänden angebracht sind, wobei ein äußeres Ende frei und das zweite innere Ende mit der zentralen Achse/ der zentralen Welle lösbar verbunden ist, um vorteilhaft mit den Seitenwände drehen zu können.

Jede Schaufel hat eine Vorderseite in Drehrichtung und eine Rückseite in Drehrichtung der Schaufel. Mindestens zwei Schaufeln, eine vordere und eine hintere in Drehrichtung, bilden einen Zwischenraum, in dem die vordere Schaufel an ihrem äußeren Ende eine erste Oberfläche auf der Rückseite aufweist und das Wasser ablenkt, das dann zu einer Oberfläche der hinteren Schaufel auf der Vorderseite gelenkt wird wo eine sekundär Schaufel ausgebildet ist, wobei die Oberfläche der hinteren Schaufel vorteilhaft gegenüber der Rotationsachse des Wasserrads geneigt ist und den Wasserfluss zu einer zweiten Oberfläche der vorderen Schaufel auf der Rückseite der vorderen Schaufel leitet, die vor der ersten Oberfläche der vorderen Schaufel in Drehrichtung angeordnet ist. Vorteilhaft ist die Oberfläche auf der Vorderseite der hinteren Schaufel von einer Sekundärschaufel gebildet.

Die Reihe von Schaufeln ist zwischen zwei Seitenwänden angeordnet.

Jede Schaufel hat vorteilhaft einen ersten radialen Teil bezogen auf die Rotationsachse der Schaufel, einen zweiten Teil, der einen Winkel α von 90 bis 135° mit dem ersten Teil aufweist und sich nach vorne erstreckt, sowie einen dritten Teil, der im Wesentlichen parallel zum ersten Teil ist und orthogonal zum zweiten Teil steht, wobei auf der Vorderseite der Schaufel eine Sekundärschaufel aufweist.

Weitere Aufgaben, Merkmale, Vorteile und Anwendungsmöglichkeiten ergeben sich aus der folgenden Beschreibung einiger Ausführungsbeispiele und der zugehörigen Zeichnungen. Dabei bilden alle beschriebenen und/oder dargestellten Merkmale in jeder Kombination den hier offenbarten Gegenstand, auch unabhängig von ihrer Zusammenfassung in den Ansprüchen oder ihren Abhängigkeiten, in denen:
Figur 1 zeigt eine perspektivische Ansicht eines Wasserrads gemäß der Erfindung,
Figur 2 zeigt eine Frontansicht der Figur 1,
Figur 3 zeigt den Schnitt A-A der Figur 2,
Figur 4 zeigt den Schnitt B-B der Figur 2,
Figur 5 zeigt eine Seitenansicht der Figur 1,
Figur 6a zeigt eine Frontansicht eines Wasserrads gemäß der Erfindung,
Figur 6a zeigt den Schnitt A-A der Figur 6a,
Figur 7a zeigt eine perspektivische Ansicht der Figur 6a, und
Figur 7b eine Seitenansicht der Figur 6a zeigt.

In Figur 1 ist ein Wasserrad 100 dargestellt, das die Rotationsachse 101 aufweist, die beispielsweise durch eine Welle gebildet werden kann, der mit einem Generator verbunden ist, der elektrischen Strom erzeugt und/oder mit einer Wasserpumpe verbunden sein kann. An der Achse 101 sind durch Seitenwände 110 eine Reihe von Schaufeln 102 befestigt, wobei das innere Ende der Schaufel 102 durch die Seitenwände mit einer Welle lösbar verbunden ist, der um die Achse 101 rotieren kann, und das äußere Ende frei ist. Das Wasserrad 100 hat mindestens drei Schaufeln 102, die vorteilhaft gleichmäßig um die Rotationsachse 101 angeordnet sind. Mindestens zwei Schaufeln 102, darunter eine vordere Schaufel in Drehrichtung des Wasserrads 100 und eine hintere Schaufel in Drehrichtung des Wasserrads 100, bilden einen Raum 111. In den beigefügten Figuren dreht sich das Wasserrad gegen den Uhrzeigersinn. Der durchfließende Wasserstrom 300,302,303, der das Wasserrad antreibt, wird unter einem Einfallswinkel auf die äußere Seite der Schaufel 102 eingeführt, vorzugsweise zwischen 50 und 68 Grad, besonders vorteilhaft bei 58 Grad. Nach dem Aufprall auf die äußere Seite 103 auf der Rückseite der vorderen Schaufel 102 wird der Wasserstrom zu einer Oberfläche 105 der hinteren Schaufel auf der Vorderseite der hinteren Schaufel umgeleitet. Der Wasserstrom wird dann von der Oberfläche 105 der hinteren Schaufel auf der Vorderseite, die vorteilhaft eine Sekundärschaufel ist, zu einer zweiten Oberfläche 106 der vorderen Schaufel 102 auf der Rückseite umgeleitet, die vor dem ersten Teil 103 der vorderen Schaufel 102 in Drehrichtung 301 angeordnet ist. Vorteilhaft weist jeder Zwischenraum 111 zwischen zwei Schaufeln 102 des Wasserrads 100 diese Kombination von Oberflächen auf, die mindestens die Ablenkung des Wasserstroms um mindestens drei Mal ermöglicht, wodurch ein reibungsloserer und effizienterer Betrieb des Wasserrads 100 gewährleistet wird. Vorteilhaft sind die Schaufeln 102 seitlich von den Wänden 110 eingefasst. Auf einem um die Rotationsachse 101 rotierende Welle können mehrere seitlich benachbarte Wasserräder 100 angeordnet sein, die dieselben Seitenwände teilen. In Figur 6a ist eine weitere Ausführungsform eines Wasserrads 200 gemäß der Erfindung dargestellt, das die Form einer Scheibe hat, auf der eine Reihe von Schaufeln 202 zum Beispiel in Figur 6a acht Schaufeln 202 aufweist, die vorteilhaft gleichmäßig um die Rotationsachse 201 angeordnet sind. Mindestens zwei Schaufeln 202, darunter eine vordere Schaufel 202 in Drehrichtung des Wasserrads 200 und eine hintere Schaufel in Drehrichtung des Wasserrads 200, bilden einen Raum 211. Der durchfließende Wasserstrom 300, der das Wasserrad antreibt, wird unter einem Einfallswinkel auf die äußere Seite der Schaufel 202 eingebracht, vorzugsweise zwischen 50 und 68 Grad, besonders vorteilhaft bei 58 Grad. Nach dem Aufprall auf die äußere Fläche, die erste Fläche 203 auf der Rückseite der vorderen Schaufel 202 wird der Wasserstrom 302 zu einer Oberfläche 205 der hinteren Schaufel auf der Vorderseite umgeleitet. Der Wasserstrom wird dann von der Oberfläche 205 der hinteren Schaufel 202 auf der Vorderseite, die vorteilhaft eine Sekundärschaufel ist, zu einer zweiten Oberfläche 206 der vorderen Schaufel 202 auf der Rückseite umgeleitet, die vor dem ersten Teil 203 der vorderen Schaufel 202 in Drehrichtung angeordnet ist. Vorteilhaft weist jeder Zwischenraum 211 zwischen zwei Schaufeln 202 des Wasserrads 100 diese Kombination von Oberflächen (Seiten) auf, die mindestens die Ablenkung des Wasserstroms um mindestens drei Mal ermöglicht, wodurch ein reibungsloserer und effizienterer Betrieb des Wasserrads 200 gewährleistet wird.

Wie in Figur 6a dargestellt, beträgt der Winkel α zwischen der ersten und der Zwischenfläche 207 vorderen Schaufel 202 bevorzugt mehr als 90 Grad, der Winkel β zwischen der Zwischenfläche 207 und der zweiten Rückseite der vorderen Schaufel 202 vorteilhaft etwa 90 Grad und der Winkel γ größer als 90 Grad zwischen der zweiten Rückseite der vorderen Schaufel und der Vorderseite der vorderen Schaufel 205, die vorteilhaft eine Sekundärschaufel bildet. Gemäß der Erfindung kann eine Wasserkraftanlage aus einer Reihe von seitlich benachbarten Wasserrädern gebildet werden, die vorteilhaft auf einer Welle angeordnet sind. In den beigefügten Figuren ist die Drehrichtung gegen den Uhrzeigersinn. Vorzugsweise weisen die Seitenwände Nuten auf, in die die Schaufeln oder Teile der Schaufeln vorteilhaft aus Kunststoff, Stahl oder Holz eingeführt werden, so dass die Schaufeln des Wasserrads schnell montiert und ausgetauscht werden können. Die von Wasser erzeugte Kraft wird auf die Seitenwände übertragen, die dann beispielsweise eine Welle antreiben.

Die zuvor beschriebenen Varianten des Wasserrads dienen nur einer besseren Verständlichkeit der Struktur, Funktionsweise und Eigenschaften der vorgestellten Lösung; sie beschränken nicht die Offenbarung durch die Ausführungsbeispiele. Die Figuren sind schematisch, Eigenschaften und wesentliche Wirkungen sind teilweise deutlich vergrößert dargestellt, um die Funktionen, Wirkprinzipien, Konfigurationen und technischen Merkmale zu verdeutlichen. Dabei kann jede Funktion, jedes Prinzip, jede technische Konfiguration und jedes Merkmal, das in den Figuren oder im Text offenbart ist, frei und beliebig mit allen Ansprüchen, jeder Funktion im Text und in den anderen Figuren sowie anderen Funktionen, Prinzipien, Konfigurationen und technischen Merkmalen kombiniert werden, die in dieser Offenbarung enthalten sind oder sich daraus ergeben, so dass alle denkbaren Kombinationen der beschriebenen Lösung zuzuordnen sind. Dabei sind auch Kombinationen aller einzelnen Ausführungen im Text enthalten, das heißt in jedem Absatz des Textes, in den Ansprüchen und auch Kombinationen zwischen verschiedenen Varianten im Text, in den Abmessungen und in den Figuren. Die zuvor dargestellten Einzelheiten von Vorrichtung und Verfahren sind im Zusammenhang dargestellt; es sei jedoch darauf hingewiesen, dass sie auch unabhängig voneinander und frei miteinander kombinierbar sind. Die in den Figuren gezeigten Verhältnisse zwischen den einzelnen Teilen und Absätzen von ihnen untereinander sowie ihre Dimensionen und Proportionen sind nicht als begrenzend zu verstehen. Einzelne Abmessungen und Proportionen können sich von den gezeigten unterscheiden. Auch die Ansprüche begrenzen nicht die Offenbarung und somit die Möglichkeiten der Kombination aller dargestellten Merkmale. Alle dargestellten Merkmale sind auch einzeln und in Kombination mit allen anderen Merkmalen hier offenbart.

### Referenznummerliste

- 100: Wasserrad
- 101: Rotationsachse
- 102: Schaufel
- 103: erste Rückseite der ersten Schaufel
- 104: erste Schaufel
- 105: Vorderseite der zweiten Schaufel / sekundär Schaufel
- 106: zweite Rückseite der ersten Schaufel
- 107: Zwischenfläche
- 110: äußere Oberfläche der Wand/Seitenwand
- 111: Raum zwischen den beiden Schaufeln
- 200: Wasserrad
- 201: Rotationsachse
- 202: Schaufel
- 203: erste Rückseite der Schaufel
- 204: zweite Rückseite der Schaufel
- 205: Vorderseite der zweiten Schaufel / sekundär Schaufel
- 206: zweite Rückseite der ersten Schaufel
- 207: Zwischenfläche
- 211: Raum
- 300: Wasserfluss
- 301: Drehrichtung
- 302: Wasserfluss
- 303: Wasserfluss

## Patentansprüche

1. Wasserrad (100,200), das eine Welle antreibt, die um eine Rotationsachse (101,201) dreht, wobei das Wasserrad (100,200) eine Reihe von Schaufeln (102,202) umfasst, wobei jede Schaufel (102,202) ein inneres Ende und ein äußeres Ende aufweisen,
und das Wasserrad (100,200) umfasst mindestens drei Schaufeln (102,202), bei denen mindestens zwei Schaufeln (102,202), darunter eine vordere Schaufel in Drehrichtung (301) des Wasserrads (100,200) und eine hintere Schaufel in Drehrichtung (301) des Wasserrads (100,200), einen Raum (111,211) bilden, wobei die vordere Schaufel (104) an ihrem äußeren Ende eine erste Oberfläche (103,203) auf der Rückseite in Drehrichtung (301) aufweist und Wasser aufnimmt, das zu einer Oberfläche der zweiten hinteren Schaufel (102,202) in Drehrichtung (301) auf der Vorderseite (105,205) der hinteren Schaufel (102,202) umgeleitet wird welche als sekundär Schaufel (105,205) ausgebildet sein kann, die den Wasserfluss (300,302,303) zu einer zweiten Oberfläche (106,206) auf der Rückseite der vorderen Schaufel leitet, die vor der ersten Oberfläche der vorderen Schaufel in Drehrichtung angeordnet ist und die Schaufeln (102) sind seitlich von Wänden (110) eingefasst.

2. Wasserrad (100,200) gemäß Anspruch **1, dadurch gekennzeichnet, dass** zwischen der ersten und der zweiten hinteren Oberfläche der Schaufel (102,202) eine Zwischenfläche (107,207) angeordnet ist die mit der ersten Oberfläche der vorderen Schaufel einen Winkel alpha α vorzugsweise größer als 90° vorhanden ist.

3. Wasserrad (100,200) gemäß Anspruch 2, **dadurch gekennzeichnet, dass** zwischen der Zwischenfläche (107,207) und der zweiten hinteren Oberfläche der Schaufel (102,202) ein Winkel beta β vorteilhaft etwa 90° beträgt.

4. Wasserrad (100,200) gemäß einem der vorherigen Ansprüche, **dadurch gekennzeichnet, dass** ein Winkel gamma γ größer als 90° zwischen der zweiten hinteren Oberfläche der vorderen Schaufel und der Vorderseite der vorderen Schaufel (205) vorhanden ist, die vorteilhaft eine Sekundärschaufel bildet.

5. Wasserrad (100,200) gemäß einem der vorherigen Ansprüche, **dadurch gekennzeichnet, dass** die Seitenwände (110) mit der Welle verbunden sind.

6. Wasserrad (100,200) gemäß einem der vorherigen Ansprüche, **dadurch gekennzeichnet, dass** die Seitenwände Nuten aufweisen, in die die Schaufeln vorteilhaft aus Kunststoff, Stahl oder Holz eingeführt werden.

7. Wasserkraftanlage, **dadurch gekennzeichnet, dass** mehrere Wasserräder gemäß den vorherigen Ansprüchen seitlich auf einer Welle angeordnet sind.

## Claims

1. Water wheel (100, 200) that drives a shaft rotating about an axis of rotation (101, 201), wherein the water wheel (100, 200) comprises a series of blades (102, 202), each blade (102, 202) having an inner end and an outer end,
and the water wheel (100, 200) comprising at least three blades (102, 202), at least two blades (102, 202) including a front blade in the direction of rotation (301) of the water wheel (100, 200) and a rear blade in the direction of rotation (301) of the water wheel (100, 200), form a space (111, 211), wherein the front blade (104) having a first surface (103, 203) on its rear side in the direction of rotation (301) and receiving water which is diverted in the direction of rotation (301) to a surface of the second rear blade (102, 202) in the direction of rotation (301) on the front side (105, 205) of the rear blade (102, 202), which may be designed as a secondary blade (105, 205) that directs the water flow (300, 302, 303) to a second surface (106, 206) on the rear side of the front blade, which is arranged in front of the first surface of the front blade in the direction of rotation, and the blades (102) are enclosed laterally by walls (110).

2. Water wheel (100, 200) according to claim 1, **characterised in that** an intermediate surface(107, 207) is arranged between the first and second rear surfaces of the blade (102, 202), which forms an angle alpha α with the first surface of the front blade, preferably greater than 90°.

3. Water wheel (100, 200) according to claim 2, **characterised in that** an angle beta β, preferably approximately 90°, is formed between the intermediate surface (107, 207) and the second rear surface of the blade (102, 202).

4. Water wheel (100, 200) according to one of the previous claims, **characterised in that** an angle gamma γ greater than 90° is present between the second rear surface of the front blade and the front side of the front blade (205), which advantageously forms a secondary blade.

5. Water wheel (100, 200) according to one of the previous claims, **characterised in that** the side walls (110) are connected to the shaft.

6. Water wheel (100, 200) according to one of the previous claims, **characterised in that** the side walls have grooves into which the blades, advantageously made of plastic, steel or wood, are inserted.

7. Water power plant, **characterised in that** several water wheels according to the previous claims are arranged laterally on a shaft.

## Revendications

1. Roue à aubes (100, 200) qui entraîne un arbre tournant autour d'un axe de rotation (101, 201), la roue à aubes (100, 200) comprenant une série de pales (102, 202), chaque pale (102, 202) présentant une extrémité intérieure et une extrémité extérieure,
et la roue à aubes (100, 200) comprenant au moins trois pales (102, 202), parmi lesquelles au moins deux pales (102, 202), dont une pale avant dans le sens de rotation (301) de la roue à aubes (100, 200) et une pale arrière dans le sens de rotation (301) de la roue à aubes (100, 200), forment un espace (111, 211), la pale avant (104) présente à son extrémité extérieure une première surface (103, 203) sur le côté arrière dans le sens de rotation (301) et reçoit l'eau qui est déviée vers une surface de la deuxième pale arrière (102, 202) dans le sens de rotation (301) sur la face avant (105, 205) de la pale arrière (102, 202) qui peut être conçue comme une pale secondaire (105, 205) qui dirige le flux d'eau (300, 302, 303) vers une deuxième surface (106, 206) sur la face arrière de la pale avant, qui est disposée devant la première surface de la pale avant dans le sens de rotation, et les pales (102) sont encastrées latéralement par des parois (110).

2. Roue à aubes (100, 200) selon la revendication 1, **caractérisée en ce qu'**une surface intermédiaire (107, 207) est disposée entre la première et la deuxième surface arrière de la pale (102, 202), laquelle forme avec la première surface de la pale avant un angle alpha α de préférence supérieur à 90°.

3. Roue à aubes (100, 200) selon la revendication 2, **caractérisée en ce qu'**entre la surface intermédiaire (107, 207) et la deuxième surface arrière des aubes (102, 202), un angle bêta β est avantageusement d'environ 90°.

4. Roue à aubes (100, 200) selon l'une des revendications précédentes, **caractérisée en ce qu'**un angle gamma γ supérieur à 90° est formé entre la deuxième surface arrière de la pale avant et la face avant de la pale avant (205) qui forme avantageusement une pale secondaire.

5. Roue à aubes (100, 200) selon l'une des revendications précédentes, **caractérisée en ce que** les parois latérales (110) sont reliées à l'arbre.

6. Roue à aubes (100, 200) selon l'une des revendications précédentes, **caractérisée en ce que** les parois latérales comportent des rainures dans lesquelles les aubes, avantageusement en plastique, en acier ou en bois, sont insérées.

7. Installation hydraulique, **caractérisée en ce que** plusieurs roues à aubes selon les revendications précédentes sont disposées latéralement sur un arbre.
